# FASCICULE DE BREVET EUROPEEN

(11) **EP 3 515 241 B1**
(45) Date de publication et mention de la délivrance du brevet: **27.05.2020**
(21) Numéro de dépôt: 17784353.9
(22) Date de dépôt: 20.09.2017
(51) Int. Cl.: A45D 40/06

(54) **MOYENS DE BLOCAGE D'ÉTUI COSMÉTIQUE**
VORRICHTUNG ZUR VERRIEGELUNG EINES KOSMETIKBEHÄLTERS
MEANS FOR LOCKING A COSMETIC CASE

(30) Priorité: 21.09.2016 FR 1670542
(43) Date de publication de la demande: 31.07.2019
(73) Titulaire: Reboul S.A.S., 74650 Chavanod (FR)
(72) Inventeur: VACHERON, Frédéric, 74290 Menthon Saint Bernard (FR); DOMY, Michel, 74960 Cran Gevrier (FR)
(74) Mandataire: CAPRI
(86) Numéro de dépôt international: PCT/FR2017/052514
(87) Numéro de publication internationale: WO 2018/055286

(56) Documents cités:
- WO-A1-95/01743
- FR-A1- 2 670 998
- US-A- 3 758 218
- US-A- 4 961 663

## Description

La présente invention concerne la retenue mécanique en rotation et en traction d'éléments constitutifs d'un étui cosmétique tournant du type de ceux utilisés pour contenir des produits cosmétiques, tels qu'un bâton de rouge à lèvres ou de crèmes labiales.

Un étui cosmétique tournant est en général équipé d'un capot amovible qui vient s'assembler en correspondance d'un conditionnement inférieur, Le conditionnement inférieur joue le rôle d'habillage facilitant la préhension de l'étui et est emmanché sur un mécanisme se composant d'un curseur réceptionnant un bâton de rouge à lèvres ou de crèmes labiales, qui vient en général s'enchâsser dans une gaine à glissière qui est elle-même enchâssée dans une enveloppe spiralée. Le curseur est équipé d'ergots engagés dans les glissières de la gaine et se prolongeant dans les rainures hélicoïdales de l'enveloppe spiralée. La rotation du conditionnement inférieur entraîne le curseur dans un mouvement simultané de rotation et de translation, permettant l'accès au bâton de rouge à lèvre ou de crèmes labiales. Le document US3758218 divulgue un étui cosmétique selon le contexte.

Afin d'apporter de l'esthétisme au produit et un confort de maniement, les éléments concentriques en matière synthétique du mécanisme tournant sont enchâssés dans une gaine métal, La tenue de cet assemblage est en général assurée par de la colle.

L'utilisation de colle engendre en plus des problèmes liés à son maniement et à l'application d'une quantité précise pour éviter les bavures et la création de bourrelet de colle qui peuvent gêner le bon fonctionnement du mécanisme, des temps de prise de la colle et d'évaporation de produits volatils relativement longs, ce qui nécessite une organisation de la chaîne de montage particulière et réduit la cadence de production.

Afin de résoudre les inconvénients inhérents à l'utilisation de colle, des moyens mécaniques de retenue de la chemise métallique avec une gaine en matière synthétique ont été développés.

Une retenue mécanique efficace de ces derniers éléments est requise pour limiter les problèmes de désolidarisation de la chemise métal par des tractions et des rotations, excessives et répétées, liés au maniement d'un étui notamment par le retrait du capot de protection ou la sollicitation excessive du mécanisme en fin de course.

Un moyen couramment employé est le poinçonnage de la gaine métal contre une gaine synthétique. Cependant, cette retenue mécanique, bien que satisfaisante en termes de maintien, engendre un risque de détérioration du mécanisme tournant, ce qui n'est pas acceptable pour un tube de qualité.

La présente invention propose des moyens de blocage en rotation et en traction, permettant de pallier aux inconvénients précités.

Ainsi, un étui cosmétique tournant selon l'invention comprend une chemise métallique extérieure emmanchée et retenue mécaniquement à une gaine en matière synthétique à la fois par au moins un moyen de blocage en rotation et au moins un moyen de blocage en traction, un moyen de blocage en rotation consistant en une découpe débouchant vers l'extérieur à l'extrémité inférieure de la paroi cylindrique de la chemise métallique, la découpe étant montée en collaboration avec une saillie moulée dans la gaine, tandis que le moyen de blocage en traction consiste en au moins un orifice dans la partie inférieure de la paroi cylindrique de la chemise métallique délimitant avec l'extrémité inférieure de cette dernière une portion de paroi dirigée vers l'intérieur en regard d'un logement localisé dans la gaine.

Selon un mode de réalisation, la découpe est trapézoïdale.

Selon une caractéristique, une face transversale de la découpe agencée radialement par rapport à la paroi cylindrique de la chemise métallique vient en butée contre une face également agencée radialement du profil en saillie de la gaine.

Notons que la portion de paroi est dirigée vers l'intérieur et présente au moins un renfoncement, tandis qu'au moins un renfoncement a un profil saillant.

Précisons que l'extrémité supérieure de la portion de paroi dirigée vers l'intérieur de la chemise métallique est en contact avec l'extrémité supérieure du logement de la gaine.

Selon une caractéristique complémentaire, l'extrémité inférieure de la portion de paroi dirigée vers l'intérieur de la chemise métallique coïncide avec l'extrémité inférieure du logement de la gaine.

Précisons également que la hauteur d'une portion de paroi est inférieure à la hauteur d'un logement.

Selon un mode de réalisation, deux moyens de blocage en traction sont localisés de manière diamétralement opposée.

Selon une autre caractéristique, la gaine est une enveloppe spiralée qui comprend au moins une rainure hélicoïdale correspondant à une première zone, qu'on qualifiera de zone négative, et une seconde zone qu'on qualifiera de zone positive, correspondant à la zone agencée entre deux portions de rainure hélicoïdale, tandis qu'au moins un logement est localisé en correspondance d'au moins une zone positive.

D'autres caractéristiques et avantages de l'invention se dégageront de la description qui va suivre en regard des dessins annexés qui ne sont donnés qu'à titre d'exemples non limitatifs.
Les figures la à 3b sont des vues d'un étui cosmétique et de ces éléments constitutifs, selon un mode de réalisation.
Les figures 1a et 1b sont des vues de face d'un mécanisme tournant selon deux positions angulaires.
Les figures 2a et 2b sont des vues de face d'une chemise métallique selon deux positions angulaires.
La figure 2c est une vue en grossissement de la figure 2a.
La figure 3 est une vue en perspective d'une chemise métallique.
Les figures 4a et 4b sont des vues de face d'une enveloppe spiralée selon deux positions angulaires.

Ainsi, un étui cosmétique selon l'invention comprend au moins un moyen de blocage en rotation (3) indépendant d'au moins un moyen de blocage en traction (4) d'une chemise métallique (1) et d'une gaine (2) en matière synthétique.

La séparation de ces deux moyens de blocage (3, 4) permet d'optimiser leurs effets par l'optimisation de chacun des moyens de manière séparée.

Selon le mode de réalisation illustré, l'étui cosmétique comprend un moyen de blocage en rotation (3) et deux moyens de blocage en traction (4) agencés de manière diamétralement opposée, afin d'optimiser la répartition des forces mises en jeu lors de sollicitation en traction.

Ajoutons que les moyens de blocage en rotation (3) et en translation (4) selon l'invention, se présentent par des moyens de blocage par coopération de forme localisés tant sur la chemise métallique (1) que sur la gaine (2) en matière synthétique.

Le moyen de blocage en rotation (3) s'articule entre la coopération d'au moins deux faces en butées agencées radialement ou sensiblement radialement par rapport aux éléments concentriques sur lesquels elles sont portées, tandis que le moyen de blocage en traction (4) se présente par le contact d'au moins deux faces également en butée, mais agencées parallèlement ou sensiblement parallèlement au fond de l'étui cosmétique, à savoir perpendiculairement à l'axe de rotation du mécanisme tournant

Selon le mode de réalisation illustré, le moyen de blocage en rotation (3) est constitué de la collaboration d'une découpe (5) réalisée à l'extrémité inférieure de la paroi cylindrique de la chemise métallique (1) avec une saillie moulée (6) dans la gaine (2) de telle manière à ce qu'au moins une face latérale respective de la découpe (5) et de la saillie moulée (6) viennent en butée l'une contre l'autre, tandis que chacune des faces latérales est orientée de manière à ce que leurs plans respectifs soient orientés radialement ou sensiblement radialement, à savoir faisant un angle aigu avec l'axe général de rotation du mécanisme.

Précisons que le profil général d'une saillie moulée (6) est destiné à ne pas dépasser du profil extérieur de la chemise métallique (1), à savoir le profil extérieur de la saillie moulée (6) épouse celui de la chemise métallique (1).

De préférence, les faces latérales en butées de la découpe (5) et de la saillie moulée (6) font un angle avec l'axe général de rotation du mécanisme compris entre 1 et 45°, de préférence entre 1 et 20°, plus préférentiellement 5°, tel qu'illustré à la figure XX.

Cette orientation des faces l'une contre l'autre permet une insertion facilitée de la découpe (5) en périphérie de la saillie moulée (6), lors de l'emmanchement de la chemise métallique (1) sur la gaine (2) en matière synthétique.

Selon une caractéristique la découpe (5) est trapézoïdale.

Selon la caractéristique précédente les extrémités inférieures de la découpe (5) trapézoïdale sont évasées, à savoir arrondies.

Précisons que la saillie moulée (6) a une forme correspondante à celle de la découpe (5), à savoir que si la découpe (5) est trapézoïdale, la saillie moulée (6) l'est également, de telle manière à ce que leurs faces latérales respectives viennent en contact et en butée, bloquant tous jeux de rotation,

La collaboration de la découpe (5) et de la saillie moulée (6) permet de former un moyen de blocage en rotation (3) dans les deux sens de rotation du mécanisme tournant, notamment lors des sollicitations en fin de course tant lors de la montée que de la descente du raisin.

Rappelons que l'étui cosmétique tournant comprend également au moins un moyen de blocage en translation (4).

Selon le mode de réalisation illustré, un moyen de blocage en translation (4) se présente par une portion de paroi (8) localisée à l'extrémité inférieure de la chemise métallique (1), qui est incurvée vers l'intérieur et vient s'imbriquer par enfoncement dans un logement (9) approprié agencé dans la gaine (2) en matière synthétique.

La portion de paroi (8) est réalisée par un orifice (7) localisé sensiblement à l'extrémité inférieure de la chemise métallique (1). La portion de paroi (8) est donc délimitée par au moins l'extrémité inférieure de l'orifice (7) et l'extrémité inférieure de la chemise métallique (1). La forme de cette portion de paroi (8) est avantageusement longitudinale et fine, afin qu'elle soit destinée à être flexible pour permettre sa torsion vers l'intérieur sans endommager le profil général de la chemise métallique (1).

Selon le mode de réalisation illustré, un orifice (7) a une forme oblongue, de telle manière à ce que la portion de paroi (8) présente une partie rectiligne, mais il pourrait en être autrement un orifice (7) à une forme parallélépipédique voire circulaire ou ovoïde.

Notons que la portion de paroi (8) présente au moins un renfoncement (10), de préférence au moins deux renfoncements (10), dont leur(s) profil(s) est/sont avantageusement saillant(s).

Précisons que la/les faces supérieures de la portion de paroi (8) sont en contact, voire mise(s) sous contrainte contre la face supérieure du logement (9), lors de l'emmanchement de la chemise métallique (1) autour de la gaine (2).

Selon une caractéristique complémentaire, la hauteur d'une portion de paroi (6) est inférieure à la hauteur d'un logement (9), afin de limiter la force à appliquer pour créer un renfoncement (10), sans altérer le profil cylindrique de la chemise extérieure.

Selon le mode de réalisation illustré, la gaine (2) en matière synthétique est une enveloppe spiralée qui comprend au moins une rainure hélicoïdale correspondant à une première zone, qu'on qualifiera de zone négative, et une seconde zone qu'on qualifiera de zone positive, correspondant à la zone agencée entre deux portions de rainure hélicoïdale, tandis qu'au moins un logement (9) est localisé en correspondance d'au moins une zone positive.

## Revendications

1. Etui cosmétique tournant comprenant une chemise métallique (1) extérieure emmanchée et retenue mécaniquement à une gaine (2) en matière synthétique à la fois par au moins un moyen de blocage en rotation (3) et au moins un moyen de blocage en traction (4), un moyen de blocage en rotation (3) consistant en une découpe (5) débouchant vers l'extérieur à l'extrémité inférieure de la paroi cylindrique de la chemise métallique (1), ladite découpe (5) étant montée en collaboration avec une saillie (6) moulée dans la gaine (2), tandis que le moyen de blocage en traction (4) consiste en au moins un orifice (7) dans la partie inférieure de la paroi cylindrique de la chemise métallique (1) délimitant avec l'extrémité inférieure de cette dernière une portion de paroi (8) dirigée vers l'intérieur en regard d'un logement (9) localisé dans la gaine (2).

2. Etui cosmétique tournant selon la revendication 1, **caractérisé en ce que** la découpe (5) est trapézoïdale,

3. Etui cosmétique tournant selon la revendication 1 ou 2, **caractérisé en ce qu'**une face transversale de la découpe (5) agencée radialement par rapport à la paroi cylindrique de la chemise métallique vient eu butée contre une face également agencée radialement du profil en saillie (6) de la gaine (2).

4. Etui cosmétique tournant selon l'une quelconque des revendications précédentes, **caractérisé en ce que** la portion de paroi (8) est dirigée vers l'intérieur et présente au moins un renfoncement (10).

5. Etui cosmétique tournant selon la revendication précédente, **caractérisé en ce qu'**au moins un renfoncement (10) à un profil saillant.

6. Etui cosmétique tournant selon l'une quelconque des revendications précédentes, **caractérisé en ce que** l'extrémité supérieure de la portion de paroi (8) dirigée vers l'intérieur de la chemise métallique (1) est en contact avec l'extrémité supérieure du logement (9) de la gaine (2).

7. Etui cosmétique tournant selon l'une quelconque des revendications précédentes, **caractérisé en ce que** l'extrémité inférieure de la portion de paroi (6) dirigée vers l'intérieur de la chemise métallique (1) coïncide avec l'extrémité inférieure du logement (9) de la gaine (2).

8. Etui cosmétique tournant selon l'une quelconque des revendications précédentes, **caractérisé en ce que** la hauteur d'une portion de paroi (6) est inférieure à la hauteur d'un logement (9).

9. Etui cosmétique tournant selon l'une quelconque des revendications précédentes, **caractérisé en ce qu'**il comprend deux moyens de blocage en traction (4) qui sont localisés de manière diamétralement opposée.

10. Etui cosmétique tournant selon l'une quelconque des revendications précédentes, **caractérisé en ce que** la gaine (2) est une enveloppe spiralée qui comprend au moins une rainure hélicoïdale correspondant à une première zone, qu'on qualifiera de zone négative, et une seconde zone qu'on qualifiera de zone positive, correspondant à la zone agencée entre deux portions de rainure hélicoïdale, tandis qu'au moins un logement (9) est localisé en correspondance d'au moins une zone positive.

## Patentansprüche

1. Drehbarer Kosmetikbehälter umfassend eine äußere Metallummantelung (1), die auf eine Hülle (2) aus Kunststoffmaterial aufgesteckt und sowohl durch mindestens ein Drehsicherungsmittel (3) als auch durch mindestens ein Zugsicherungsmittel (4) mechanisch fixiert ist, wobei ein Drehsicherungsmittel (3) aus einem Ausschnitt (5) besteht, der am unteren Ende der zylindrischen Wand der Metallummantelung (1) nach außen mündet, wobei der Ausschnitt (5) mit einem in die Hülle (2) eingeformten Vorsprung (6) zusammenwirkend vorgesehen ist, während das Zugsicherungsmittel (4) aus mindestens einer Öffnung (7) im unteren Teil der zylindrischen Wand der Metallummantelung (1) besteht, die mit dem unteren Ende der Metallummantelung (1) einen bezüglich einer in der Hülle (2) angeordneten Aufnahme (9) nach innen gerichteten Wandabschnitt (8) begrenzt.

2. Drehbarer Kosmetikbehälter nach Anspruch 1, **dadurch gekennzeichnet, dass** der Ausschnitt (5) trapezförmig ist.

3. Drehbarer Kosmetikbehälter nach Anspruch 1 oder 2, **dadurch gekennzeichnet, dass** eine Querfläche des Ausschnitts (5), die radial zur zylindrischen Wand des Metallmantels angeordnet ist, an einer ebenfalls radial angeordneten Fläche des vorspringenden Profils (6) der Hülle (2) anliegt.

4. Drehbarer Kosmetikbehälter nach einem der vorhergehenden Ansprüche, **dadurch gekennzeichnet, dass** der Wandabschnitt (8) nach innen gerichtet ist und mindestens eine Aussparung (10) aufweist.

5. Drehbarer Kosmetikbehälter nach dem vorhergehenden Anspruch, **dadurch gekennzeichnet, dass** mindestens eine Aussparung (10) ein vorspringendes Profil aufweist.

6. Drehbarer Kosmetikbehälter nach einem der vorhergehenden Ansprüche, **dadurch gekennzeichnet, dass** das obere Ende des Wandabschnitts (8), das zur Innenseite der Metallummantelung (1) gerichtet ist, mit dem oberen Ende der Aufnahme (9) der Hülle (2) in Kontakt ist.

7. Drehbarer Kosmetikbehälter nach einem der vorhergehenden Ansprüche, **dadurch gekennzeichnet, dass** das untere Ende des Wandabschnitts (6), das zur Innenseite der Metallummantelung (1) gerichtet ist, mit dem unteren Ende der Aufnahme (9) der Hülle (2) zusammenfällt.

8. Drehbarer Kosmetikbehälter nach einem der vorhergehenden Ansprüche, **dadurch gekennzeichnet, dass** die Höhe eines Wandabschnitts (6) unter der Höhe einer Aufnahme (9) liegt.

9. Drehbarer Kosmetikbehälter nach einem der vorhergehenden Ansprüche, **dadurch gekennzeichnet, dass** er zwei diametral gegenüberliegend angeordnete Zugsicherungsmittel (4) umfasst.

10. Drehbarer Kosmetikbehälter nach einem der vorhergehenden Ansprüche, **dadurch gekennzeichnet, dass** die Hülle (2) eine spiralförmige Umhüllung ist, umfassend mindestens eine Spiralnut, die einer ersten Zone, die als negative Zone bezeichnet wird, entspricht, und eine zweite Zone, die als positive Zone bezeichnet wird, die der zwischen zwei Spiralnutabschnitten angeordneten Zone entspricht, während mindestens eine Aufnahme (9) entsprechend mindestens einer positiven Zone angeordnet ist.

## Claims

1. A rotating cosmetic case comprising an outer metal jacket (1), mechanically retained by a sheath (2) of synthetic material, by at least one rotational means of locking (3) and at least one tensile means of locking (4), one rotational means of locking (3), consisting of a cut-out (5) opening outwards at the lower end of the cylindrical wall of the metal jacket (1), said cut-out (5) being mounted in cooperation with a projection (6) molded in the sheath (2), while the tensile means of locking (4) consists of at least one orifice (7) in the lower part of the cylindrical wall of the metal jacket (1), delimiting with the lower end of the latter, a wall portion (8) facing inwards with respect to a housing (9) located in the sheath (2).

2. Rotating cosmetic case according to Claim 1, **characterized in that** the cut-out (5) is trapezoidal.

3. Rotating cosmetic case according to Claim 1 or 2, **characterized in that** a transverse face of the cut-out (5) arranged radially with respect to the cylindrical wall of the metal jacket abuts a face also arranged radially from the projecting profile (6) of the sheath (2).

4. Rotating cosmetic case according to one of the preceding claims, **characterized in that** the wall portion (8) faces inwards and has at least one recess (10).

5. Rotating cosmetic case according to the preceding claim, **characterized in that** at least one recess (10) has a projecting profile.

6. Rotating cosmetic case according to one of the preceding claims, **characterized in that** the upper end of the wall portion (8) directed towards the inside of the metal jacket (1) is in contact with the upper end of the housing (9) of the sheath (2).

7. Rotating cosmetic case according to one of the preceding claims, **characterized in that** the lower end of the wall portion (6) of the metal sleeve (1) directed inwards coincides with the lower end of the housing (9) of the sheath (2).

8. Rotating cosmetic case according to any one of the preceding claims, **characterized in that** the height of one wall portion (6) is less than the height of one housing (9).

9. Rotating cosmetic case according to any one of the preceding claims, **characterized in that** it comprises two means of tensile locking (4) which are located diametrically opposite.

10. Rotating cosmetic case according to any one of the preceding claims, **characterized in that** the sheath (2) is a spiral envelope, which comprises at least one helical groove corresponding to a first zone, which will be described as a negative zone, and a second zone that will be described as a positive zone, corresponding to the zone arranged between two portions of helical groove, while at least one housing (9) is located in correspondence with at least one positive zone.
